# FASCICULE DE BREVET EUROPEEN

(11) **EP 3 955 777 B1**
(45) Date de publication et mention de la délivrance du brevet: **07.06.2023**
(21) Numéro de dépôt: 20724423.7
(22) Date de dépôt: 17.04.2020
(51) Int. Cl.: A47C 27/08, A47C 4/54

(54) **DISPOSITIF À REMPLIR D'AIR TEL QU'UN DISPOSITIF DE DÉTENTE MUNI D'UN MOYEN DE FERMETURE RAPIDE**
LUFTFÜLLVORRICHTUNG WIE ETWA EINE EXPANSIONSVORRICHTUNG MIT SCHNELLVERSCHLUSS
AIR FILLING DEVICE SUCH AS AN EXPANSION DEVICE PROVIDED WITH A QUICK CLOSURE MEANS

(30) Priorité: 18.04.2019 FR 1904174
(43) Date de publication de la demande: 23.02.2022
(73) Titulaire: Charpiot, Geoffrey, 83440 Montauroux (FR)
(72) Inventeur: Charpiot, Geoffrey, 83440 Montauroux (FR)
(74) Mandataire: Bonneau, Florence
(86) Numéro de dépôt international: PCT/EP2020/060821
(87) Numéro de publication internationale: WO 2020/212555

(56) Documents cités:
- WO-A1-2018/034561
- CN-U- 205 947 556
- CN-U- 206 782 389
- DE-U1- 9 419 699
- US-A1- 2018 317 657

## Description

La présente invention concerne le domaine technique des objets gonflables tel qu'un matelas gonflable et celui des sacs à remplir d'air et concerne en particulier un dispositif à remplir d'air tel qu'un dispositif de détente muni d'un moyen de fermeture rapide.

### Etat de la technique

Il existe des objets gonflables ou sacs à remplir d'air que l'on remplit d'air très rapidement grâce à une large ouverture et qui sont munis d'un moyen de fermeture étanche. Pour éviter que l'air ne s'échappe après le remplissage de l'objet, le moyen de fermeture étanche doit pouvoir être mis en place rapidement.

Par exemple, il existe des sacs gonflables dont l'ouverture est munie de baguettes flexibles. Une fois l'ouverture refermée, les deux baguettes sont l'une contre l'autre et sont enroulées sur elles-mêmes et sur le col de l'ouverture du sac. Les deux baguettes sont ensuite recourbées de façon à ce que le col de l'ouverture du sac ait un profil courbe. Les deux baguettes maintenues serrées l'une contre l'autre par l'action élastique de leur courbure empêchent l'air de sortir du sac. Cette position courbe est maintenue grâce à deux dispositifs d'accouplement complémentaires situés respectivement à chaque extrémité des baguettes en coopérant ensemble par clipsage. Ce dispositif est décrit par exemple dans le document WO2018034561A1.

L'inconvénient d'un tel dispositif réside dans le fait que le moyen de fermeture impose que le col de l'ouverture du sac soit enroulé sur lui-même puis courbé pour garantir l'étanchéité. De sorte que le sac une fois gonflé ne peut pas se présenter par exemple sous la forme d'un matelas parfaitement plat.

C'est pourquoi, le but de l'invention est de réaliser un dispositif à remplir d'air muni d'une grande ouverture et d'un moyen de fermeture permettant la fermeture rapide du sac et qui évite de courber sur lui-même le col de l'ouverture du sac.

L'objet de l'invention est donc un dispositif comprenant au moins une poche souple délimitant un volume intérieur, une ouverture d'entrée d'air par poche souple pour permettre à l'air de pénétrer dans le volume intérieur de la poche, un moyen de fermeture permettant de fermer de manière étanche l'entrée d'air, le moyen de fermeture comprenant deux baguettes flexibles situées à la périphérie de l'ouverture d'entrée d'air, les baguettes étant liées par leurs extrémités sont destinées à venir l'une contre l'autre.

Selon la caractéristique principale, le dispositif comprend au moins une partie mobile rigide reliée de manière pivotante sur une des extrémités des baguettes de façon à ce que la partie mobile peut être positionnée autour des baguettes dans une position de fermeture dans laquelle les deux baguettes sont maintenues serrées l'une contre l'autre de façon à empêcher l'air de sortir du dispositif lorsque celui-ci est rempli d'air.

### Brève description des figures

Les buts, objets et caractéristiques de l'invention apparaîtront plus clairement à la lecture de la description qui suit faite en référence aux dessins dans lesquels :
[Fig. 1] représente le dispositif selon l'invention avec une partie mobile et en position pour le remplir d'air,
[Fig. 2] représente une vue d'ensemble du dispositif à une seule partie mobile,
[Fig. 3] représente le dispositif selon l'invention avec deux parties mobiles et en position pour le remplir d'air,
[Fig. 4] représente une vue d'ensemble du dispositif à deux parties mobiles,
[Fig. 5] représente une coupe transversale de l'ouverture d'entrée d'air,
[Fig. 6] représente une vue de face de l'ouverture d'entrée d'air et des partie mobiles en position d'ouverture,
[Fig. 7] représente une vue de face de l'ouverture d'entrée d'air et des partie mobiles en position de fermeture,
[Fig. 8] représente une coupe transversale des baguettes et des parties mobiles,
[Fig. 9] représente une coupe transversale des baguettes insérées dans les parties mobiles,
[Fig. 10] représente une seconde utilisation du dispositif selon l'invention,
[Fig. 11a] représente un premier moyen de sécurité,
[Fig. 11b] représente le premier moyen de sécurité mis en oeuvre,
[Fig. 12a] représente un second moyen de sécurité,
[Fig. 12b] représente le second moyen de sécurité mis en oeuvre,
[Fig. 13a] représente un troisième moyen de sécurité,
[Fig. 13b] représente le troisième moyen de sécurité mis en oeuvre,
[Fig. 14a] représente un quatrième moyen de sécurité,
[Fig. 14b] représente le quatrième moyen de sécurité mis en oeuvre,
[Fig. 15] représente une première variante de réalisation du dispositif selon l'invention,
[Fig. 16] représente une seconde variante de réalisation du dispositif selon l'invention.

### Description détaillée de l'invention

Le dispositif 10 selon l'invention comprend une poche souple 12 délimitant un volume intérieur. Selon le mode de réalisation préféré, le dispositif selon l'invention est un dispositif de détente tel qu'un matelas, pour la plage ou le camping ou pour tout autre usage. La poche de forme rectangulaire est réalisée de préférence en polychlorure de vinyle (PVC). L'utilisation d'un autre matériau souple et offrant une certaine tenue est possible tel que polyuréthane, tissu, matière plastique ou tissu enduit, du moment que le matériau utilisé est étanche à l'air.

Le dispositif de détente comprend une ouverture 13 assez large par rapport aux dimensions de la poche. L'ouverture 13 est située sur un des petits côtés du dispositif de détente et sa largeur est sensiblement égale à la largeur du dispositif de détente. Grâce à cette ouverture, l'air peut pénétrer dans la poche rapidement. Le dispositif de détente est également muni de moyens de fermeture de l'ouverture 13. Ces moyens comprennent deux baguettes flexibles 14 et 16 situées à la périphérie de l'ouverture 13. En position au repos, ces deux baguettes se superposent et sont maintenues serrées l'une contre l'autre à leurs deux extrémités par un moyen de serrage de type vis 15 et 17 ou par tout autre moyen. Les deux baguettes peuvent être écartées l'une de l'autre par une personne qui les saisit en leur centre dans une position d'ouverture de la poche 12 comme illustré sur les figures 1 et 3. Pendant cette manipulation, les baguettes flexibles 14 et 16 sont fléchies volontairement. Les dimensions des baguettes et en particulier leur épaisseur et le matériau qui les compose permettent cette déformation élastique. Les baguettes 14 et 16 sont de préférence en plastique.

Les moyens de fermeture comprennent également au moins une partie mobile 25 selon les figures 1 et 2 et de préférence deux parties mobiles 24 et 26 selon les figures 3 et 4 en plastique rigide et de section transversale creuse de préférence sensiblement en forme de U de façon à former une mâchoire sur toute leur longueur. Le mode de réalisation préféré du dispositif selon l'invention avec deux parties mobiles 24 et 26 est illustré sur les figures 3 et 4. Les parties mobiles 24 et 26 sont reliées aux baguettes 14 et 16 de manière pivotante autour d'un axe situé à chacune des extrémités des baguettes 14 et 16. L'axe de rotation peut être commun avec l'axe des vis 15 et 17. Les parties mobiles 24, 25 et 26 sont dimensionnées pour venir enserrer dans leur mâchoire les deux baguettes de façon à les maintenir serrer l'une contre l'autre sur toute leur longueur. Selon le mode de réalisation préféré de l'invention, les baguettes 14 et 16 et les parties mobiles 24, 25 et 26 sont droites.

Dans la position où les parties mobiles 24 et 26 sont placées autour des baguettes 14 et 16, appelée position de fermeture dans la suite de la description, l'air ne peut pas passer entre les baguettes maintenues serrées l'une contre l'autre, le dispositif de détente est complètement étanche et l'air emprisonné dans la poche ne peut pas ressortir. Le matelas 10 illustré sur les figures 3 et 4 est prêt à être utilisé. Au moins une partie mobile présente un orifice 29 qui permet d'accrocher le dispositif pour le transformer en une bouée de flottaison par exemple.

Selon une autre utilisation du dispositif selon l'invention, la poche comprend une seconde ouverture 33 qui fait office de sortie d'air dont les détails sont décrits en référence à la figure 10.

Comme on peut le voir sur la figure 5, les deux baguettes 14 et 16 ont une section sensiblement rectangulaire mais présentent des arêtes arrondies afin de limiter les risques de percer la poche.

La poche souple 12 présente deux parois de part et d'autre de l'ouverture, une paroi supérieure 121 et une paroi inférieure 122. La paroi inférieure peut être recouverte d'un matériau protecteur tel qu'une couche de mousse pour rendre le dispositif résistant en cas d'utilisation en camping. Les bords de chaque paroi, situés à la périphérie de l'ouverture 13, sont reliés chacun à respectivement une baguette 14 et 16. Selon un mode de réalisation préféré de l'invention, le bord de la paroi 121 à la périphérie de l'ouverture 13 forme un fourreau dans lequel est logé la baguette 14. De même, le bord de la paroi 122 à la périphérie de l'ouverture 13 forme un fourreau dans lequel est logé la seconde baguette 16. Le bord de la paroi 121 est donc enrouler autour de la baguette 14 et fixé de préférence contre la face externe de la paroi 121. La fixation illustrée par une zone hachurée 325 est réalisée par collage, scellage, soudage ou par couture. De préférence, selon ce mode de réalisation, les parois de la poche ne sont pas collées sur les baguettes 14 et 16.

Selon un autre mode de réalisation de l'invention, non représenté sur les figures, le bord de la paroi 121 à la périphérie de l'ouverture 13 est collé directement sur la baguette 14. De même, le bord de la paroi 122 à la périphérie de l'ouverture 13 est collé ou soudé directement sur la seconde baguette 16.

Selon la vue de dessus de la figure 6, les baguettes ont une longueur 160 dimensionnée de façon à être légèrement supérieure ou égale à la dimension 100 de la largeur de l'ouverture 13) augmentée de la largeur des zones de fixation 326 située en périphérie, augmentée de la largeur 240 de chaque partie mobile en présence. Dans tous les cas, la longueur 160 des baguettes est dimensionnée pour pouvoir replier les parties mobiles le long du dispositif de détente lorsqu'elles sont dans leur position d'ouverture, ce qui est plus pratique pour le plier et pour la phase de remplissage d'air. Les baguettes 14 et 16 ont une largeur 140 comprise entre 1 cm et 4 cm et une épaisseur comprise entre 1 mm et 4 mm. Les zones de fixation 325 des parois 121 et 122 repliées sur elles-mêmes, situées le long des fourreaux dans lesquels sont logés les baguettes 14 et 16 ou situées directement sur les baguettes en absence de fourreaux, se prolongent sur les bords du matelas par une zone de fixation périphérique des parois 121 et 122 en contact l'une sur l'autre sur toute la périphérie. Sur la figure 6, seule une partie de cette zone de fixation 326 est représentée.

Selon la figure 7 qui représente une vue de dessus de l'ouverture 13 et du moyen de fermeture, les deux parties mobiles 24 et 26 ont été rabattues sur les baguettes donc dans leur position de fermeture, en pivotant autour de leur axe de rotation respectif 15 et 17 reliées aux extrémités des baguettes. La longueur des bords des parties mobiles est dimensionnée pour que lorsque les deux parties mobiles 25 et 26 sont en position de fermeture, les deux extrémités libres des parties mobiles se rejoignent et entrent en contact afin de fermer hermétiquement l'ouverture 13. On désigne par bord d'attaque le bord des parties mobiles par lequel la baguette est insérée dans les parties mobiles et bord de fuite le bord des parties mobiles dirigé vers l'extérieur. Si pour chaque partie mobile, la longueur du bord d'attaque est égale à la longueur du bord de fuite, les faces planes des extrémités libres des parties mobiles, en contact l'une de l'autre, sont perpendiculaires au bord de l'ouverture 13 de sorte que les parties mobiles 24 et 26 peuvent être mises en place dans leur position de fermeture dans un ordre indifférent.

Selon le mode de réalisation préféré de l'invention à deux parties mobiles, chaque partie mobile 24 et 26 a un bord d'attaque et un bord de fuite de longueur différente. La différence de longueur entre le bord d'attaque 241 et le bord de fuite 242 de la partie mobile 24 est égale à la différence de longueur entre le bord d'attaque 261 et le bord de fuite 262 de la partie mobile 26. De cette façon, les bords d'attaque et de fuite de chaque partie mobile sont reliés, du côté de l'extrémité libre de la partie mobile, par une face plane en biseau. Dans l'exemple représenté sur la figure 7, la face en biseau de l'extrémité libre de la partie mobile 24 est dirigée vers l'extérieur du dispositif tandis que la face en biseau de l'extrémité libre de la partie mobile 26 est dirigée vers l'intérieur du dispositif. Cette configuration impose que la partie mobile 24 soit mise en position de fermeture avant la partie mobile 26. Les angles des deux faces en biseau sont complémentaires afin que les faces coïncident parfaitement lorsque les parties mobiles sont en position de fermeture. Cette forme en biseau et cette complémentarité de l'extrémité libre des parties mobiles présentent l'avantage d'opposer une résistance à la pression de l'air contenu dans la poche du matelas. En effet, lorsque la pression de l'air pousse sur les parois 121 et 122 du matelas, la pression est également dirigée vers l'ouverture 13 et vers les baguettes et les parties mobiles 24 et 26 or l'ouverture de la partie mobile 24 est bloquée par la partie 26 car sa face d'extrémité en biseau appuie contre celle de la partie mobile 26. Ainsi, le moyen de fermeture de l'ouverture du dispositif est auto-bloquant.

La figure 8 représente une coupe de la partie mobile 24, 25 ou 26 et une coupe des baguettes 14 et 16. Le mode de réalisation représenté sur les figures 8 et 9 correspond au mode où les parois 121 et 122 forment chacune un fourreau pour y loger les baguettes. La section transversale creuse de la partie mobile 24, 25 ou 26 définit une cavité 210 de préférence sensiblement en forme de U et adaptée pour recevoir les deux baguettes dans leur fourreau. Les partie mobiles 24, 25 et 26 comprennent deux jambes 201 et 202 reliées à un élément de connexion 203 qui est la base du U. L'épaisseur de l'élément de connexion 203 est supérieure à l'épaisseur des jambes 201 et 202. L'élément de connexion 203 permet ainsi de renforcer la partie mobile et d'augmenter la résistance à l'écartement des deux jambes.

La largeur intérieure entre les deux jambes au niveau de la base 203 est supérieure à la largeur intérieure libre des deux jambes. On désigne par largeur intérieure libre la largeur des deux jambes au niveau du bord d'attaque des parties mobiles. La largeur intérieure libre doit être comprise entre la valeur de l'épaisseur totale comprenant les deux épaisseurs de baguettes, les épaisseurs des parois 121 et 122 (une ou deux épaisseurs selon le mode de réalisation) et cette valeur diminuée de 0,5 mm (millimètre).

Aux extrémités où les parties mobiles sont reliées aux baguettes par leur axe de rotation, les baguettes sont engagées entre les jambes 201 et 202 des parties mobiles. De ce fait, l'utilisateur n'a aucune difficulté à rabattre les parties mobiles sur les baguettes, car les baguettes s'engagent facilement et automatiquement entre les jambes 201 et 202 des parties mobiles au fur et à mesure du pivotement. Lorsque les parties mobiles sont dans leur position de fermeture, les baguettes sont insérées entre les jambes 201 et 202 des parties mobiles jusqu'au fond de la cavité 210, comme illustré sur la figure 9 qui est une vue en coupe selon A-A de la figure 7. Les baguettes sont contraintes par les jambes 201 et 202 des parties mobiles de par les dimensions des pièces. Les jambes 201 et 202 des parties mobiles exercent une pression de compression sur les baguettes 14 et 16 qui les serre l'une contre l'autre et empêche la fuite de l'air contenu dans la poche 12.

Dans le mode de réalisation où les parties des parois 121 et 122 forment des fourreaux et ne sont pas collées sur les baguettes 14 et 16, les parois autour des baguettes ont tendance à s'écraser et s'étaler contre le fond de la cavité 210 de sorte qu'elles présentent l'avantage de favoriser l'étanchéité de la poche. Cet avantage est dû au fait que.

Lorsque les parties mobiles sont dans leur position de fermeture, la largeur des jambes 201 et 202 des parties mobiles dépassent des baguettes de préférence d'une distance 260 au moins égale à 2mm. Ainsi, à leur extrémité libre, les jambes 201 et 202 des parties mobiles peuvent se resserrer sur les baguettes de façon à fournir un renforcement de la pression de compression des jambes sur les baguettes.
Le dispositif selon l'invention comprend une seconde ouverture 33 qui sert de sortie d'air comme on peut le voir sur les figures 1 à 4 et 10. La figure 10 montre comment le dispositif de détente selon l'invention peut servir de sac pompe pour gonfler un dispositif gonflable 36 tel qu'une bouée. Pour cela, l'utilisateur raccorde le dispositif de détente au dispositif gonflable en raccordant une conduite 34 de la seconde ouverture 33 à l'ouverture d'entrée d'air 35 du dispositif gonflable. La seconde ouverture 33 comporte un bouchon et une valve anti-retour. L'utilisateur enroule ensuite le dispositif de détente sur lui-même ou presse le dispositif de façon à chasser l'air vers la sortie d'air 33 et à gonfler le dispositif gonflable 36. La seconde ouverture 33 peut également servir pour ajuster le gonflage du dispositif selon l'invention. En effet, quand la première ouverture est fermée, l'utilisateur peut encore faire entrer de l'air dans le dispositif en retirant le bouchon de la seconde ouverture et en soufflant soit à la bouche soit avec un gonfleur traditionnel, la valve anti-retour évitant que le dispositif ne se dégonfle lorsque le bouchon est retiré.

Le dispositif selon l'invention peut également comprendre un moyen de sécurité qui s'ajoute au moyen de fermeture pour immobiliser les parties mobiles lorsqu'elles sont en position de fermeture.

Un premier moyen de sécurité consiste en un moyen d'accrochage de type bandes auto-agrippantes crochet et velours (de type bandes Velcros) est illustré sur les figures 11a et 11b.

Ce moyen comprend une languette 123 reliée à la paroi inférieure 122 muni d'une première bande 32 auto-agrippante de type crochet et une seconde bande auto-agrippante 31 de type velours fixée à la paroi supérieure 121 du dispositif. Les deux bandes étant adaptées à s'agripper l'une à l'autre lorsque la languette 123 entoure les parties mobiles lorsque celles-ci sont en position de fermeture. La languette 123 et les bandes auto-agrippantes 31 et 32 sont situées de préférence de façon à être à proximité des extrémités libres des parties mobiles 24 et 26. Lorsque les deux bandes sont en contact l'une de l'autre, comme illustrées sur la figure 10b, les deux parties mobiles sont immobilisées.

Un second moyen de sécurité consiste en un verrou à tige représenté en position ouvert sur la figure 12a et en position fermée sur la figure 12b. Le verrou comprend une première partie 41 fixée sur la partie mobile 24 et une seconde partie 43 fixée sur la seconde partie mobile 26, les deux parties fixes 41 et 43 étant situées à proximité des extrémités libres des parties mobiles. Le verrou à tige comprend également une tige 44 qui fait office de pêne, maintenue coulissante dans la partie fixe 43 de sorte qu'elle puisse, de préférence, coulisser sans se détacher de la partie fixe et donc du dispositif. Un utilisateur peut pousser la tige de façon à l'engager dans la seconde partie fixe 41 et à immobiliser les deux parties mobiles. Les deux parties fixes 41, 43 et la tige du verrou peuvent être également équipés d'encoches et de tétons, à la manière d'un verrou à picolet, pour maintenir la tige en place, soit dans la position du verrou ouvert soit dans la position du verrou fermé.

Un troisième moyen de sécurité illustré sur les figures 13a et 13b consiste en un axe percé 53 et une bague ou tige de fixation 54, l'axe percé étant adapté pour être inséré dans un orifice 51 traversant la partie mobile 26 et les baguettes qu'elle enserre. Dans le cas d'un dispositif à deux parties mobiles, l'orifice est situé du côté de la partie mobile dont le bord d'attaque est le plus court. Dans le cas d'un dispositif à une partie mobile unique, l'orifice est situé de préférence du côté de l'extrémité libre de la partie mobile. L'immobilisation des parties mobiles est obtenue lorsque la tige est insérée dans l'orifice et que la bague ou tige de fixation est insérée dans le trou de la tige percée. La seconde partie mobile 24 peut également être équipée de ce moyen de sécurité.

Un quatrième moyen de sécurité illustré sur les figures 14a et 14b consiste en une pince coulissante 61, 63 située à l'extrémité libre des parties mobiles. Chaque pince coulisse entre deux positions, une première position où elle exerce aucun effort sur les jambes de la partie mobile et une seconde position où elle exerce un effort sur les jambes de la partie mobile qui tend à les resserrer l'une vers l'autre et empêcher leur écartement. Lorsque les parties mobiles sont dans leur position d'ouverture ou en train d'être manipulées pour passer d'une position à l'autre, la pince est dans sa première position comme illustrée sur la figure 14a. Lorsque les parties mobiles sont dans la position de fermeture, les pinces sont déplacées dans leur seconde position de façon à immobiliser les parties mobiles comme illustré sur la figure 14b. Les pinces 61 et 62 sont moulées dans la masse avec les parties mobiles de façon à ce qu'elles soient liées à elles.

Les quatre moyens de sécurité décrits précédemment peuvent se cumuler, par exemple verrou et bandes velcros ou pinces et bandes velcros.

D'autre part, les faces extérieures des parties mobiles, peuvent être recouvertes d'un matériau souple tel que de la mousse de façon à ce que le dispositif selon l'invention ne présente aucune surface dure qui pourrait blesser quelqu'un. On entend par faces extérieures des parties mobiles celles qui ne sont pas en contact avec les baguettes.

De façon avantageuse, le dispositif selon l'invention présente une sécurité enfant qui consiste à empêcher tout risque d'asphyxie par pénétration dans la poche. Pour cela, le dispositif est muni d'un voile d'obturation de type moustiquaire dont la particularité est d'être perméable à l'air. Le voile est fixé à l'intérieur de la poche sur la périphérie de l'ouverture de façon obturer l'ouverture 13 et à empêcher la pénétration d'un enfant à l'intérieur de la poche. Le voile d'obturation est dimensionné de façon à ne pas gêner l'écartement des baguettes lors de la phase de remplissage d'air du dispositif et à rester dans le dispositif lorsque les parties mobiles sont déplacées dans leur position de fermeture.

Selon une première variante de réalisation du dispositif selon l'invention, le dispositif comprend plusieurs poches délimitant chacune un volume d'air, chaque poche présente une zone de fixation périphérique 326 de la paroi supérieure avec la paroi inférieure de façon à ce que les poches ne communiquent pas entre elles. Selon l'exemple représenté sur la figure 14, le dispositif comprend deux volumes d'air 21 et 22. Chaque volume d'air comprend une ouverture d'entrée d'air et un moyen de fermeture de l'ouverture d'entrée d'air en tout point identiques à ceux décrit dans le cas d'une poche à un seul volume d'air. Chaque volume d'air est rempli et refermé l'un après l'autre. Cette variante peut servir à réaliser un dispositif de détente selon l'invention de la forme d'un siège par exemple.

Selon une seconde variante, la forme du dispositif selon l'invention est telle que l'ouverture d'entrée d'air est courbe pour réaliser un dispositif de détente de la forme d'une bouée par exemple. Une telle réalisation comprend des baguettes 14, 16 et des parties mobiles 24, 26 courbes de façon à épouser la forme de l'ouverture d'entrée d'air. Les caractéristiques techniques décrites pour une entrée d'air droite restent valables pour une entrée d'air courbe.

Selon une troisième variante de réalisation du dispositif selon l'invention, chaque baguette est composée de deux demi baguettes de façon à pouvoir les plier pour ranger le dispositif. Les demi baguettes sont alors reliées par un morceau de plastique souple de façon à maintenir correctement les baguettes en place et permettre leur pliage.

Le dispositif selon l'invention peut être utilisé de façon avantageuse comme matelas aquatique, de plage et de camping, comme gonfleur, comme mobilier de jardin, comme bouée de flottaison et de signalisation, comme sac étanche et sac alimentaire.

## Revendications

1. Dispositif (10, 110, 210) comprenant au moins une poche souple (12, 21, 22) délimitant un volume intérieur, une ouverture d'entrée d'air (13) par poche souple pour permettre à l'air de pénétrer dans le volume intérieur de la poche, un moyen de fermeture permettant de fermer de manière étanche l'entrée d'air, le moyen de fermeture comprenant deux baguettes flexibles (14, 16) situées à la périphérie de l'ouverture d'entrée d'air, lesdites baguettes étant liées par leurs extrémités sont destinées à venir l'une contre l'autre,
**caractérisé**
**en ce que** le dispositif comprend au moins une partie mobile rigide (24, 25, 26) reliée de manière pivotante sur une des extrémités desdites baguettes de façon à ce que ladite partie mobile peut être positionnée autour des baguettes dans une position de fermeture dans laquelle les deux baguettes sont maintenues serrées l'une contre l'autre de façon à empêcher l'air de sortir du dispositif lorsque celui-ci est rempli d'air.

2. Dispositif selon la revendication 1 dans lequel ladite poche souple (12, 21, 22) présente deux parois de part et d'autre de ladite ouverture (13), une paroi supérieure (121) et une paroi inférieure (122), le bord de la paroi (121) à la périphérie de l'ouverture (13) étant relié à ladite baguette (14) et le bord de ladite paroi (122) à la périphérie de l'ouverture (13) étant relié à la seconde baguette (16).

3. Dispositif selon la revendication 2 dans lequel le bord de la paroi (121) est enroulé autour de la baguette (14) et fixé contre la face externe de la paroi (121) et le bord de la paroi (122) est enroulé autour de la baguette (16) et fixé contre la face externe de la paroi (121) de façon à ce que chaque paroi (121, 122) forme deux fourreaux dans lesquels sont logés les baguettes (14, 16), lesdites parois n'étant pas collées sur lesdites baguettes.

4. Dispositif selon la revendication 2 dans lequel le bord de la paroi (121) est collé ou soudé directement sur la face interne de la baguette (14) et le bord de la paroi (122) est collé ou soudé directement sur la face interne de la seconde baguette (16).

5. Dispositif selon l'une des revendications 1 à 4 dans lequel lesdites parties mobiles (24, 25, 26) ont une section transversale définissant une cavité sensiblement en forme de U et adaptée pour recevoir lesdites deux baguettes (14, 16), les partie mobiles (24, 25, 26) comprenant deux jambes (201 et 202) reliées à un élément de connexion (203) qui est la base du U, la largeur intérieure entre les deux jambes au niveau de ladite base (203) étant supérieure à la largeur intérieure libre (250) des deux jambes.

6. Dispositif selon l'une des revendications 2 à 5 dans lequel ladite paroi inférieure (122) peut être recouverte d'un matériau protecteur tel qu'une couche de mousse pour rendre le dispositif résistant.

7. Dispositif selon l'une des revendications 1 à 6, dans lequel au moins une partie mobile présente un orifice (29) qui permet d'accrocher le dispositif.

8. Dispositif selon l'une des revendications 1 à 7 dans lequel lesdites baguettes (14, 16) et lesdites parties mobiles (24, 25, 26) sont courbes.

9. Dispositif selon l'une des revendications 1 à 8 comprenant un moyen de sécurité pour immobiliser lesdites parties mobiles lorsqu'elles sont en position de fermeture.

10. Dispositif selon la revendication 9, dans lequel ledit moyen de sécurité comprend une languette (123) reliée à ladite paroi inférieure (122) et munie d'une première bande (31) auto-agrippante de type crochet et une seconde bande auto- agrippante (32) de type velours fixée à ladite paroi supérieure (121) du dispositif de façon à pouvoir coopérer avec ladite première bande (31) lorsque ladite languette (123) entoure les parties mobiles lorsque celles-ci sont en position de fermeture.

11. Dispositif selon la revendication 9 ou 10, dans lequel ledit moyen de sécurité est un axe percé (53) et une bague ou tige de fixation (54), l'axe percé étant adapté pour être inséré dans un orifice (51) traversant au moins une partie mobile (26) et les baguettes qu'elle enserre.

12. Dispositif selon l'une des revendications 9, 10 ou 11, dans lequel ledit moyen de sécurité est une pince (61, 63) située à l'extrémité libre de chaque partie mobile, chaque pince coulissant entre deux positions, une première position où la pince exerce aucun effort sur les jambes de ladite partie mobile et une seconde position où ladite pince exerce un effort sur les jambes de la partie mobile qui tend à les resserrer l'une vers l'autre et empêcher leur écartement.

13. Dispositif selon l'une des revendications 1 à 12, comprenant une seconde ouverture (33) munie d'un bouchon, adaptée pour raccorder une ouverture d'entrée d'air (35) d'un dispositif gonflable (36) grâce à une conduite (34), ledit dispositif gonflable (36) pouvant être gonflé en chassant l'air dudit dispositif (10, 110, 210) vers la seconde ouverture (33).

14. Dispositif selon l'une des revendication 1 à 13 comprenant un voile d'obturation perméable à l'air fixé à l'intérieur de la poche souple (12, 21, 22) sur la périphérie de l'ouverture (13) de façon à obturer ladite ouverture (13), le voile d'obturation étant dimensionné de façon à ne pas gêner l'écartement des baguettes lors de la phase de remplissage d'air du dispositif.

15. Dispositif selon l'une des revendications 1 à 14, dans lequel les faces extérieures des parties mobiles (24, 25 26) sont recouvertes d'un matériau souple tel que de la mousse.

16. Dispositif selon l'une des revendications 1 à 15, comprenant deux parties mobiles (24 et 26), chaque partie mobile (24 et 26) ayant un bord d'attaque (241, 261) et un bord de fuite (242, 262) de longueur différente, la différence de longueur entre le bord d'attaque (241) et le bord de fuite (242) de la partie mobile (24) étant égale à la différence de longueur entre le bord d'attaque (261) et le bord de fuite (262) de la partie mobile (26), la longueur desdits bords des deux parties mobiles étant dimensionnée pour que lorsque les deux parties mobiles (25 et 26) sont en position de fermeture, les deux extrémités libres des parties mobiles se rejoignent et entrent en contact.

17. Dispositif selon la revendication 16, dans lequel chaque partie mobile a à son extrémité libre une face plane en biseau reliant le bord d'attaque et le bord de fuite, la face en biseau de l'extrémité libre de ladite partie mobile (24) est dirigée vers l'extérieur du dispositif tandis que la face en biseau de l'extrémité libre de ladite partie mobile (26) est dirigée vers l'intérieur du dispositif, les angles des deux faces en biseau étant complémentaires afin que les faces en biseau coïncident parfaitement lorsque lesdites parties mobiles sont en position de fermeture.

18. Dispositif selon la revendication 16 ou 17 comprenant un moyen de sécurité tel qu'un verrou à tige comprenant une première partie (41) fixée sur ladite partie mobile (24) et une seconde partie (43) fixée sur ladite seconde partie mobile (26), les deux parties fixes (41 et 43) étant situées à proximité des extrémités libres des parties mobiles, ledit verrou à tige comprenant également une tige (44) qui fait office de pêne, maintenue coulissante dans la partie fixe (43), la tige (44) étant déplacée et engagée dans la seconde partie fixe (41) lorsque lesdites deux parties mobiles sont dans leur position de fermeture.

## Patentansprüche

1. Vorrichtung (10, 110, 210), welche mindestens eine nachgiebige Tasche (12, 21, 22), die ein Innenvolumen begrenzt, eine Lufteinlassöffnung (13) pro nachgiebige Tasche, um der Luft zu ermöglichen, in das Innenvolumen der Tasche einzudringen, und ein Verschlussmittel, welches ermöglicht, den Lufteinlass dicht zu verschließen, umfasst, wobei das Verschlussmittel zwei flexible Leisten (14, 16) umfasst, die sich am Umfang der Lufteinlassöffnung befinden, wobei die Leisten, die über ihre Enden verbunden sind, dazu bestimmt sind, aneinander zur Anlage zu kommen,
**dadurch gekennzeichnet, dass** die Vorrichtung mindestens einen starren beweglichen Teil (24, 25, 26) umfasst, der mit einem der Enden der Leisten schwenkbar verbunden ist, so dass der bewegliche Teil um die Leisten herum in einer Verschlussposition positioniert werden kann, in welcher die zwei Leisten gegeneinandergepresst gehalten werden, um die Luft daran zu hindern, aus der Vorrichtung auszutreten, wenn diese mit Luft gefüllt ist.

2. Vorrichtung nach Anspruch 1, wobei die nachgiebige Tasche (12, 21, 22) zwei Wände beiderseits der Öffnung (13) aufweist, eine obere Wand (121) und eine untere Wand (122), wobei der Rand der Wand (121) am Umfang der Öffnung (13) mit der Leiste (14) verbunden ist und der Rand der Wand (122) am Umfang der Öffnung (13) mit der zweiten Leiste (16) verbunden ist.

3. Vorrichtung nach Anspruch 2, wobei der Rand der Wand (121) um die Leiste (14) umgeschlagen und an der Außenseite der Wand (121) befestigt ist und der Rand der Wand (122) um die Leiste (16) umgeschlagen und an der Außenseite der Wand (121) befestigt ist, so dass die Wände (121, 122) zwei Hülsen bilden, in denen die Leisten (14, 16) aufgenommen sind, wobei die Wände nicht auf die Leisten geklebt sind.

4. Vorrichtung nach Anspruch 2, wobei der Rand der Wand (121) direkt auf die Innenseite der Leiste (14) geklebt oder geschweißt ist und der Rand der Wand (122) direkt auf die Innenseite der zweiten Leiste (16) geklebt oder geschweißt ist.

5. Vorrichtung nach einem der Ansprüche 1 bis 4, wobei die beweglichen Teile (24, 25, 26) einen Querschnitt aufweisen, der einen im Wesentlichen U-förmigen Hohlraum definiert und dafür ausgelegt ist, die zwei Leisten (14, 16) aufzunehmen, wobei die beweglichen Teile (24, 25, 26) zwei Schenkel (201 und 202) umfassen, die mit einem Verbindungselement (203) verbunden sind, welches die Basis des "U" ist, wobei die innere Breite zwischen den Schenkeln an der Basis (203) größer als die freie innere Breite (250) der zwei Schenkel ist.

6. Vorrichtung nach einem der Ansprüche 2 bis 5, wobei die untere Wand (122) mit einem schützenden Material wie etwa einer Schaumstoffschicht bedeckt sein kann, um die Vorrichtung widerstandsfähig zu machen.

7. Vorrichtung nach einem der Ansprüche 1 bis 6, wobei wenigstens ein beweglicher Teil ein Loch (29) aufweist, welches ermöglicht, die Vorrichtung anzuhängen.

8. Vorrichtung nach einem der Ansprüche 1 bis 7, wobei die Leisten (14, 16) und die beweglichen Teile (24, 25, 26) gekrümmt sind.

9. Vorrichtung nach einem der Ansprüche 1 bis 8, welche ein Sicherungsmittel umfasst, um die beweglichen Teile zu arretieren, wenn sie sich in der Verschlussposition befinden.

10. Vorrichtung nach Anspruch 9, wobei das Sicherungsmittel eine Zunge (123) umfasst, die mit der unteren Wand (122) verbunden ist und mit einem ersten Klettband (31) vom Typ Hakenband ausgestattet ist, sowie mit einem zweiten Klettband (32) vom Typ Flauschband, das an der oberen Wand (121) der Vorrichtung befestigt ist, um mit dem ersten Band (31) zusammenwirken zu können, wenn die Zunge (123) die beweglichen Teile umgibt, wenn diese sich in der Verschlussposition befinden.

11. Vorrichtung nach Anspruch 9 oder 10, wobei das Sicherungsmittel aus einem durchbohrten Bolzen (53) und einem Befestigungsring oder Befestigungsstift (54) besteht, wobei der durchbohrte Bolzen dafür ausgelegt ist, in ein Loch (51) eingesetzt zu werden, das mindestens einen beweglichen Teil (26) und die Leisten, die dieser umschließt, durchquert.

12. Vorrichtung nach einem der Ansprüche 9, 10 oder 11, wobei das Sicherungsmittel eine Klemme (61, 63) ist, die sich am freien Ende jedes beweglichen Teils befindet, wobei jede Klemme zwischen zwei Positionen gleitet, einer ersten Position, in der die Klemme keine Kraft auf die Schenkel des beweglichen Teils ausübt, und einer zweiten Position, in der die Klemme eine Kraft auf die Schenkel des beweglichen Teils ausübt, die bestrebt ist, sie zueinander hin zu drücken und ihr Auseinanderbewegen zu verhindern.

13. Vorrichtung nach einem der Ansprüche 1 bis 12, welche eine mit einem Stopfen ausgestattete zweite Öffnung (33) umfasst, die dafür ausgelegt ist, durch eine Leitung (34) mit einer Lufteinlassöffnung (35) einer aufblasbaren Vorrichtung (36) verbunden zu werden, wobei die aufblasbare Vorrichtung (36) aufgeblasen werden kann, indem die Luft der Vorrichtung (10, 110, 210) zur zweiten Öffnung (33) hin gedrückt wird.

14. Vorrichtung nach einem der Ansprüche 1 bis 13, welche ein luftdurchlässiges Verschlusstuch umfasst, das im Inneren der nachgiebigen Tasche (12, 21, 22) am Umfang der Öffnung (13) befestigt ist, um die Öffnung (13) zu verschließen, wobei das Verschlusstuch so bemessen ist, dass es das Auseinanderbewegen der Leisten in der Phase des Füllens der Vorrichtung mit Luft nicht behindert.

15. Vorrichtung nach einem der Ansprüche 1 bis 14, wobei die Außenseiten der beweglichen Teile (24, 25, 26) mit einem nachgiebigen Material wie etwa Schaumstoff bedeckt sind.

16. Vorrichtung nach einem der Ansprüche 1 bis 15, welche zwei bewegliche Teile (24 und 26) umfasst, wobei jeder bewegliche Teil (24 und 26) eine Vorderkante (241, 261) und eine Hinterkante (242, 262) von unterschiedlicher Länge aufweist, wobei der Längenunterschied zwischen der Vorderkante (241) und der Hinterkante (242) des beweglichen Teils (24) gleich dem Längenunterschied zwischen der Vorderkante (261) und der Hinterkante (262) des beweglichen Teils (26) ist, wobei die Länge der Kanten der zwei beweglichen Teile so bemessen ist, dass, wenn sich die zwei beweglichen Teile (24 und 26) in der Verschlussposition befinden, die zwei freien Enden der beweglichen Teile aufeinandertreffen und in Kontakt kommen.

17. Vorrichtung nach Anspruch 16, wobei jeder bewegliche Teil an seinem freien Ende eine abgeschrägte ebene Seite aufweist, welche die Vorderkante und die Hinterkante verbindet, wobei die abgeschrägte Seite des freien Endes des beweglichen Teils (24) zur Außenseite der Vorrichtung hin gerichtet ist, während die abgeschrägte Seite des freien Endes des beweglichen Teils (26) zum Inneren der Vorrichtung hin gerichtet ist, wobei die Winkel der zwei abgeschrägten Seiten komplementär sind, damit die abgeschrägten Seiten genau zusammenfallen, wenn sich die beweglichen Teile in der Verschlussposition befinden.

18. Vorrichtung nach Anspruch 16 oder 17, welche ein Sicherungsmittel wie etwa ein Stangenschloss umfasst, das einen ersten Teil (41), der am beweglichen Teil (24) befestigt ist, und einen zweiten Teil (43), der am beweglichen Teil (26) befestigt ist, umfasst, wobei sich die zwei ortsfesten Teile (41 und 43) in der Nähe der freien Enden der beweglichen Teile befinden, wobei das Stangenschloss außerdem eine Stange (44) umfasst, die als Riegel dient und in dem ortsfesten Teil (43) gleitend gehalten wird, wobei die Stange (44) verschoben und in den zweiten ortsfesten Teil (41) eingeführt wird, wenn sich die zwei beweglichen Teile in ihrer Verschlussposition befinden.

## Claims

1. A device (10, 110, 210) comprising at least one flexible pouch (12, 21, 22) delimiting an interior volume, one air inlet opening (13) per flexible pouch to allow air to pass into the interior volume of the pouch, a closure means for closing the air inlet in an airtight manner, the closure means comprising two flexible strips (14, 16) located at the periphery of the air inlet opening, the strips being connected at their ends and intended to be pressed against one another,
**characterized in that** the device comprises at least one rigid movable part (24, 25, 26) pivotally connected to one of the ends of said strips such that said movable part can be positioned around the strips in a closed position in which the two strips are kept clamped together so as to prevent air from escaping the device when the latter is filled with air.

2. The device according to claim 1, wherein said flexible pouch (12, 21, 22) has two walls on either side of said opening (13), an upper wall (121) and a lower wall (122), the edge of the wall (121) at the periphery of the opening (13) being connected to said strip (14) and the edge of said wall (122) at the periphery of the opening (13) being connected to the second strip (16).

3. The device according to claim 2, wherein the edge of the wall (121) is wrapped around the strip (14) and secured against the outer side of the wall (121) and the edge of the wall (122) is wrapped around the strip (16) and secured against the external side of the wall (121) so that each wall (121, 122) forms two sleeves in which the strips (14, 16) are housed, said walls not being glued on said strips.

4. The device according to claim 2, wherein the edge of the wall (121) is glued or welded directly to the internal face of the strip (14) and the edge of the wall (122) is glued or welded directly to the internal face of the second strip (16) .

5. The device according to any one of claims 1 to 4, wherein said movable parts (24, 25, 26) have a cross-section defining a substantially U-shaped cavity and adapted to receive said two strips (14, 16), the movable parts (24, 25, 26) comprising two legs (201 and 202) connected to a connection element (203) which is the base of the U, the interior width between the two legs at said base (203) being greater than the free internal width (250) of both legs.

6. The device according to any one of claims 2 to 5, wherein said lower wall (122) can be covered with a protective material such as a layer of foam to make the device resistant.

7. The device according to any one of claims 1 to 6, wherein at least one movable part has an orifice (29) which allows the device to be hooked.

8. The device according to any one of claims 1 to 7, wherein said strips (14, 16) and said movable parts (24, 25, 26) are curved.

9. The device according to any one of claims 1 to 8 comprising a safety means for immobilizing said movable parts when they are in the closed position.

10. The device according to claim 9, wherein said safety means comprises a tab (123) connected to said lower wall (122) and provided with a first hook-type strip (31) and a second loop-type strip (32) secured to said upper wall (121) of the device so as to be able to cooperate with said first strip (31) when said tab (123) surrounds the movable parts when the latter are in the closed position.

11. The device according to claim 9 or 10, wherein said safety means is a hollow pin (53) and a fixing ring or rod (54), the hollow pin being adapted to be inserted into a hole (51) passing through at least one mobile part (26) and the strips which it encloses.

12. The device according to any one of claims 9, 10 or 11, wherein said safety means is a clamp (61, 63) located at the free end of each movable part, each clamp sliding between two positions, a first position where the clamp exerts no force on the legs of said movable part and a second position where said clamp exerts a force on the legs of the movable part which tends to tighten them towards each other and prevent their separation.

13. The device according to any one of claims 1 to 12, comprising a second opening (33) provided with a plug, adapted to connect an air inlet opening (35) of an inflatable device (36) by means of a pipe (34), said inflatable device (36) being inflatable by expelling air from said device (10, 110, 210) towards the second opening (33).

14. The device according to any one of claims 1 to 13 comprising an air-permeable closure web secured inside the flexible pouch (12, 21, 22) on the periphery of the opening (13) so as to close said opening (13), the sealing web being sized so as not to interfere with the spacing of the strips during the air filling phase of the device.

15. The device according to any one of claims 1 to 14, wherein the outer faces of the movable parts (24, 25 26) are covered with a flexible material such as foam.

16. The device according to any one of claims 1 to 15, comprising two movable parts (24 and 26), each movable part (24 and 26) having a leading edge (241, 261) and a trailing edge (242, 262) of different length, the difference in length between the leading edge (241) and the trailing edge (242) of the movable part (24) being equal to the difference in length between the leading edge (261) and the trailing edge (262) of the movable part (26), the length of said edges of the two movable parts being sized so that, when the two movable parts (25 and 26) are in the closed position, the two free ends of the movable parts come together and make contact.

17. The device according to claim 16, wherein each movable part has at its free end a beveled planar face connecting the leading edge and the trailing edge, the beveled face of the free end of said movable part (24) is directed towards the outside of the device while the beveled face of the free end of said movable part (26) is directed towards the inside of the device, the angles of the two beveled faces being complementary so that the beveled faces coincide perfectly when said movable parts are in the closed position.

18. The device according to claim 16 or 17 comprising a safety means such as a rod lock comprising a first part (41) secured on said movable part (24) and a second part (43) secured on said second movable part (26), the two fixed parts (41 and 43) being located near the free ends of the movable parts, said rod lock also comprising a rod (44) which acts as a bolt, held to slide in the fixed part (43), the rod (44) being moved and engaged in the second fixed part (41) when said two movable parts are in their closed position.
